# EUROPÄISCHE PATENTSCHRIFT

(11) **EP 2 824 310 B1**
(45) Veröffentlichungstag und Bekanntmachung des Hinweises auf die Patenterteilung: **13.07.2016**
(21) Anmeldenummer: 14169376.2
(22) Anmeldetag: 22.05.2014
(51) Int. Cl.: F02M 45/08, F02M 61/10, F02M 61/04, F02M 61/16, F02M 55/00

(54) **Kraftstoffeinspritzventil für Brennkraftmaschinen**
Fuel injector valve for combustion engines
Soupape d'injection de carburant pour moteurs à combustion interne

(30) Priorität: 09.07.2013 DE 102013213460
(43) Veröffentlichungstag der Anmeldung: 14.01.2015
(73) Patentinhaber: ROBERT BOSCH GMBH, 70442 Stuttgart (DE)
(72) Erfinder: Berg, Christian, 70499 Stuttgart (DE)

(56) Entgegenhaltungen:
- EP-A1- 2 014 885
- WO-A1-2007/003458
- WO-A1-2007/038811
- DD-A1- 102 198
- DE-A1- 3 711 850
- DE-A1- 10 352 504
- DE-A1- 19 755 057
- DE-A1-102005 041 994
- DE-A1-102007 019 986
- DE-A1-102007 062 792
- DE-A1-102011 003 930

## Beschreibung

Die Erfindung betrifft ein Kraftstoffeinspritzventil für Brennkraftmaschinen, wie es zur Kraftstoffeinspritzung in einen Brennraum einer Brennkraftmaschine verwendet wird.

### Stand der Technik

Kraftstoffeinspritzventile, wie sie vorzugsweise zur Kraftstoffeinspritzung in einen Brennraum einer Brennkraftmaschine verwendet werden, sind aus dem Stand der Technik bekannt. Bei Einspritzsystemen, die nach dem sogenannten Common-Rail-Prinzip arbeiten, wird mittels einer Hochdruckpumpe verdichteter Kraftstoff in einem Rail zur Verfügung gestellt und mittels Injektoren bzw. Kraftstoffeinspritzventilen in die jeweiligen Brennräume einer Brennkraftmaschine eingespritzt. Die Einspritzung wird mittels einer in einem Druckraum des Kraftstoffeinspritzventils angeordneten Düsennadel gesteuert, die eine Längsbewegung ausführt und dadurch eine oder mehrere Einspritzöffnungen öffnet und schließt, die in den Brennraum der Brennkraftmaschine münden.

Aus der Offenlegungsschrift DE 10 2004 060 552 A1 ist bekannt, dass der Einspritzverlauf von Kraftstoffeinspritzventilen abhängig vom Düsennadelhub im Hinblick auf eine optimale Verbrennung durch die Verwendung von zwei Drosselverbindungen geformt werden kann, die beide in einer düsennadelsitznahen Führungshülse ausgebildet sind. Dazu wird eine erste Drosselverbindung verwendet, deren Wirkung dauerhaft über den Düsennadelhub konstant bleibt. Zusätzlich wird eine zweite Drosselverbindung verwendet, deren Wirkung abhängig vom Hub der Düsennadel ist, so dass sie bei der Öffnungshubbewegung der Düsennadel erst ab einem bestimmten Hub der Düsennadel zugeschaltet wird.

Beim bekannten Kraftstoffeinspritzventil ist die Drosselwirkung am Ende des Öffnungsvorganges der Düsennadel sehr stark. Weiterhin breiten sich am Ende des Schließvorgangs der Düsennadel aufgrund der Drosselung am Düsennadelsitz Druckwellen, sogenannte Hochdrucküberschwinger, über den gesamten Druckraum aus, die zu einer Lebensdauerreduzierung vor allem des Düsenkörpers führen. Weiterhin muss die bekannte düsennadelsitznahe Drosselhülse aufgrund der Bauraumbeschränkungen vergleichsweise klein ausgeführt werden, so dass es zu Festigkeitsproblemen kommt. Darüber hinaus ist die hubabhängige Drosselwirkung anfällig gegenüber Fertigungstoleranzen innerhalb der Toleranzkette von Düsenkörper, Düsennadel und Führungshülse.

Aus der Offenlegungsschrift DE 10 2011 003 930 ist ein weiteres Kraftstoffeinspritzventil bekannt.

### Vorteile der Erfindung

Das erfindungsgemäße Kraftstoffeinspritzventil weist demgegenüber die Vorteile auf, dass es eine Einspritzverlaufsformung mit großen Durchflussmengen am Ende des Öffnungsvorgangs der Düsennadel realisieren kann. Weiterhin ist die Lebensdauer von Drosselverbund und Düsenkörper erhöht. Darüber hinaus ist das Einspritzverhalten robust gegenüber Fertigungstoleranzen.

Dazu weist das Kraftstoffeinspritzventil einen Düsenkörper mit einem darin ausgebildeten Druckraum auf, in dem eine Düsennadel längsverschiebbar angeordnet ist, wobei die Düsennadel durch ihre Längsbewegung mit einem Düsennadelsitz zusammenwirkt und dadurch wenigstens eine Einspritzöffnung öffnet und schließt, wobei die Düsennadel durch den Druck in einem Steuerraum eine in Richtung des Düsennadelsitzes gerichtete Schließkraft erfährt. Auf der Düsennadel ist eine Drosselhülse längsverschiebbar geführt, wobei bei Anlage der Düsennadel an den Düsennadelsitz die Drosselhülse gegen eine Abdichtfläche des Düsenkörpers verspannt ist. Bei ihrer Öffnungshubbewegung kommt die Düsennadel mit einem Düsennadelabsatz an der Drosselhülse zur Anlage und hebt diese von der Abdichtfläche ab. Dadurch wird ein Spalt zwischen Drosselhülse und Abdichtfläche aufgesteuert.

Durch diese Ausführung kann der Strömungsquerschnitt an der Drosselhülse während der Öffnungshubbewegung der Düsennadel ab dem Zeitpunkt des Eingriffs von Düsennadelabsatz mit Drosselhülse stark vergrößert werden. Einspritzverlaufsformungen mit großen Durchflussmengen am Ende des Öffnungsvorgangs der Düsennadel können erzielt werden.

In einer vorteilhaften Ausführung des Kraftstoffeinspritzventils ist die Drosselhülse im düsennadelsitzfernen Bereich des Druckraums angeordnet ist. Durch diese Anordnung werden weniger Hochdrucküberschwinger am Düsennadelsitz erzeugt, da bereits ein Großteil des Strömungsimpulses an der Drosselhülse vernichtet wird, so dass die Druckbelastung am Düsennadelsitz und im Düsenkörper kleiner ist. Dadurch wird die Lebensdauer des Düsenkörpers erhöht.

Durch die Anordnung der Drosselhülse im düsennadelsitzfernen und damit breiteren Bereich des Druckraums kann die Drosselhülse massiv ausgeführt werden, was auch deren Lebensdauer gegenüber einer düsennadelsitznahen Anordnung erhöht.

Erfindungsgemäß ist der Düsennadelabsatz als separates Teil in Form eines Mitnehmerrings ausgeführt und ortsfest auf der Düsennadel angeordnet. Dies hat den Vorteil, dass der genau definierte Hub h der Düsennadel während der Öffnungshubbewegung, zu dem der Mitnehmerring in Eingriff mit der Drosselhülse kommen soll, während der Montage eingestellt werden kann. Dazu wird der Mitnehmerring exakt auf der Düsennadel positioniert. Fertigungstoleranzen können so bereits während der Montage ausgeglichen werden.

Erfindungsgemäß ist der Mitnehmerring über einen Pressverband mit der Düsennadel kraftschlüssig verbunden. Durch ein definiertes Übermaß zwischen dem Außendurchmesser der Düsennadel und dem Innendurchmesser des Mitnehmerrings entsteht eine Flächenpressung im Kontakt. Das Übermaß muss so gewählt werden, dass während der gesamten Lebensdauer des Kraftstoffeinspritzventils die Haftreibung zwischen Düsennadel und Mitnehmerring so groß ist, dass keine Relativverschiebung in axialer Richtung zwischen den beiden Teilen stattfinden kann.

In vorteilhafter Weise ist die Drosselhülse durch eine Feder gegen die Abdichtfläche vorgespannt, wenn die Düsennadel in Anlage an den Düsennadelsitz steht, also zu Beginn der Öffnungshubbewegung der Düsennadel. Wenn die Düsennadel bei ihrer Öffnungshubbewegung mit dem Düsennadelabsatz bzw. Mitnehmerring an der Drosselhülse zur Anlage kommt und diese von der Abdichtfläche abhebt, also ab dem Hub h, ist die Drosselhülse durch die Feder gegen den Düsennadelabsatz bzw. Mitnehmerring vorgespannt. Dadurch kann die Vorspannkraft auf die Drosselhülse in einfacher Weise aufgebracht werden, um zu jedem Zeitpunkt der Hubbewegung der Düsennadel eine definierte und fixierte Lage der Drosselhülse zu gewährleisten. Vorteilhaft ist zwischen der Drosselhülse und der Feder ein Federteller angeordnet, an dem die Feder anliegt. So kann die von der Feder ausgeübte Vorspannkraft auf die Drosselhülse gleichmäßig auf ihren Umfang verteilt aufgebracht werden.

In vorteilhafter Weise wird die Feder so angeordnet, dass sie die Düsennadel umgibt. Dadurch wird eine bauraumsparende Anordnung der Feder erzielt.

In einer weiteren vorteilhaften Ausführung ist zumindest ein Drosselanschliff an der Drosselhülse ausgebildet, der einen Durchflussquerschnitt bei Anlage der Drosselhülse an die Abdichtfläche bildet, so dass Kraftstoff im Druckraum durch den Durchflussquerschnitt zu der Einspritzöffnung nachströmen kann. So wird ein Leerlaufen des Druckraums stromabwärts der Drosselhülse verhindert. Durch die Integration dieser zusätzlichen über einen Teil des Öffnungshubs der Düsennadel konstanten Drosselfunktion in der Drosselhülse wird kein zusätzlicher Bauraum benötigt.

Im Stand der Technik ist der Drosselanschliff auf der äußeren Mantelfläche der Düsennadel im Bereich des Pressverbandes von Mitnehmerring und Düsennadel ausgebildet. Dadurch wird ein Durchflussquerschnitt gebildet, der gegenüber Fertigungstoleranzen sehr robust ist, weil nur die Toleranzen des Drosselanschliffs selbst betrachtet werden müssen und nicht noch zusätzlich die Toleranzen der Abdichtfläche des Düsenkörpers.

Erfindungsgemäß ist der Drosselanschliff auf der inneren Mantelfläche des Mitnehmerrings im Bereich des Pressverbandes von Mitnehmerring und Düsennadel ausgebildet. Dadurch wird ein Durchflussquerschnitt gebildet, der gegenüber Fertigungstoleranzen sehr robust ist, weil nur die Toleranzen des Drosselanschliffs selbst betrachtet werden müssen und nicht noch zusätzlich die Toleranzen der Abdichtfläche des Düsenkörpers. Desweiteren kann der Mitnehmerring aus einem verglichen mit der Düsennadel weicheren Material gefertigt werden; eine Bearbeitung des Mitnehmerrings zur Fertigung der Drosselanschliffe ist daher einfacher durchzuführen als eine Bearbeitung der härteren Düsennadel.

In einer weiteren vorteilhaften Ausführung ist zumindest eine Hülsenbohrung in der Drosselhülse ausgebildet ist, so dass bei Anlage der Drosselhülse an der Abdichtfläche Kraftstoff im Druckraum durch die Hülsenbohrung zu der Einspritzöffnung nachströmen kann. Gegenüber den Drosselanschliffen der vorhergehenden Ausführungen ist die Hülsenbohrung nicht auf der Mantelfläche eines Bauteils angeordnet und beeinflusst dementsprechend auch nicht die Oberflächen benachbarter Bauteile, z.B. durch erhöhten Verschleiß aufgrund ausgebildeter Kanten.

In einer weiteren vorteilhaften Ausführung ist die am Düsenkörper ausgebildete Abdichtfläche in Richtung des Düsennadelsitzes verjüngend ausgebildet, vorzugsweise mit einem Öffnungswinkel von 45° bis 90°, insbesondere 70°. So wird zum einen bei Anlage der Drosselhülse an der Abdichtfläche eine gute Dichtwirkung erzielt, zum anderen ergibt sich bei abgehobener Drosselhülse eine vorteilhafte Strömungsgeometrie. Die entsprechende Kontaktfläche an der Drosselhülse ist vorzugsweise mit einem geringfügig abweichenden Öffnungswinkel von ca. ± 0,5° ausgeführt, so dass sich bei Anlage ohne Krafteinwirkung eine umlaufende Dichtkante zwischen Drosselhülse und Düsenkörper ergibt. Für eine außendichtende Ausführung wird die Kontaktfläche an der Drosselhülse mit einem um ca. 0,5° größeren Öffnungswinkel versehen, für eine innendichtende Ausführung mit einem um ca. 0,5° kleineren Öffnungswinkel als der Öffnungswinkel der Abdichtfläche.

In einer weiteren vorteilhaften Ausführung ist die Düsennadel an ihrem dem Düsennadelsitz abgewandten Ende in einer Hülse geführt, die den Steuerraum gegen den Druckraum abgrenzt. Idealerweise dient die Hülse der Feder, die die Drosselhülse vorspannt, als Anlage. Dadurch kann die Hülse auch gegen eine Ventilplatte vorgespannt werden und so eine optimale Trennung von Steuer- und Druckraum erzielt werden, bei gleichzeitigem Einsparen von zusätzlichen Bauteilen. Ein Verfahren zur Herstellung eines Kraftstoffeinspritzventils mit einem in einem Düsenkörper ausgebildeten Druckraum, in dem eine Düsennadel längsverschiebbar angeordnet ist, wobei die Düsennadel durch ihre Längsbewegung mit einem Düsennadelsitz zusammenwirkt und dadurch wenigstens eine Einspritzöffnung öffnet und schließt, weist eine Drosselhülse auf, die auf der Düsennadel längsverschiebbar geführt ist. Bei Anlage der Düsennadel an den Düsennadelsitz ist die Drosselhülse gegen eine Abdichtfläche des Düsenkörpers verspannt ist. Die Düsennadel kommt bei ihrer Öffnungshubbewegung mit einem auf der Düsennadel als Pressverband angeordneten Mitnehmerring an der Drosselhülse zur Anlage und hebt diese von der Abdichtfläche ab und steuert dadurch einen Spalt zwischen Drosselhülse und Abdichtfläche auf.

Das Verfahren ist durch folgende Verfahrensschritte gekennzeichnet:
- Anlegen der Düsennadel mit der Düsennadelspitze an den Düsennadelsitz des Düsenkörpers.
- Aufstecken des Mitnehmers auf das dem Düsennadelsitz abgewandte Ende der Düsennadel. Typischerweise weist die Düsennadel an diesem Ende einen Konus bzw. eine Fase auf, die das Aufstecken und spätere Einpressen erleichtert.
- Aufstecken einer Hublehre auf das dem Düsennadelsitz abgewandte Ende der Düsennadel. Die Hublehre besitzt die Höhe h des definierten Hubes, ab dem im Betrieb während der Öffnungshubbewegung der Düsennadel der Mitnehmerring in Eingriff mit der Drosselhülse kommen soll.
- Aufstecken der Drosselhülse auf das dem Düsennadelsitz abgewandte Ende der Düsennadel.
- Aufstecken einer Montageeinheit auf das dem Düsennadelsitz abgewandte Ende der Düsennadel.
- Verschieben des Verbandes aus Montageeinheit, Drosselhülse, Hublehre und Mitnehmerring auf der Düsennadel entlang ihrer Längsachse in Richtung des Düsennadelsitzes. Montageeinheit, Drosselhülse und Hublehre weisen ein Spiel zum Außendurchmesser der Düsennadel auf; die erforderliche Axialkraft des Aufpressvorgangs bestimmt sich somit aus der Reibungskraft des Pressverbandes von Düsennadel zu Mitnehmerring. Der Aufpressvorgang ist beendet sobald die Drosselhülse in Anschlag zur Abdichtfläche des Düsenkörpers steht; dies kann in einem kraftgesteuerten Montageprozess durch einen schlagartigen Anstieg der axialen Aufpresskraft festgestellt werden.
- Abziehen von Montageeinheit, Drosselhülse und Hublehre von der Düsennadel.
- Aufstecken der Drosselhülse auf das dem Düsennadelsitz abgewandte Ende der Düsennadel.

In der beschriebenen Weise ist der Pressverband von Düsennadel und Mitnehmerring als Längspressverband ausgeführt, der Mitnehmerring wird in einfacher Fertigungsweise mechanisch auf die Düsennadel aufgepresst.

Die Höhe der Hublehre entspricht genau dem definierten Hub h, ab dem im Betrieb während der Öffnungshubbewegung der Düsennadel der Mitnehmerring in Eingriff mit der Drosselhülse kommt. Dieser Hub h kann mit dem vorgestellten Verfahren sehr genau eingestellt werden.

### Zeichnung

**Fig. 1** zeigt einen Längsschnitt durch ein erfindungsgemäßes Kraftstoffeinspritzventil, wobei nur die wesentlichen Bereiche schematisch gezeigt sind.
**Fig.2** zeigt den mit II bezeichneten Ausschnitt der **Fig.1** eines weiteren Ausführungsbeispiels.
**Fig.3** zeigt einen Längsschnitt durch ein erfindungsgemäßes Kraftstoffeinspritzventil zur Veranschaulichung des Herstellungsverfahrens.

### Beschreibung

**Fig. 1** zeigt schematisch ein erfindungsgemäßes Kraftstoffeinspritzventil **1** im Längsschnitt. Das Kraftstoffeinspritzventil **1** weist einen in einem Düsenkörper **2** ausgebildeten Druckraum **22** auf, in dem eine kolbenförmige Düsennadel **3** längsverschiebbar angeordnet ist. Die Düsennadel **3** wirkt an ihrem dem Brennraum zugewandten Ende, der Düsennadelspitze **35,** mit einem Düsennadelsitz **21** zusammen und kann dadurch eine oder mehrere Einspritzöffnungen **20** im Düsenkörper **2** öffnen oder verschließen, über die Kraftstoff in den Brennraum einer nicht dargestellten Brennkraftmaschine eingespritzt werden kann. Der Druckraum **22** ist über einen im Düsenkörper **2** ausgebildeten Hochdruckkanal **23** mit einer nicht dargestellten Kraftstoffhochdruckquelle, üblicherweise einem Common Rail, verbunden, die unter Hochdruck stehenden Kraftstoff zur Verfügung stellt.

An dem dem Brennraum entgegengesetzten Ende der Düsennadel **3** ist ein Steuerraum **6** ausgebildet, über dessen Druck die Öffnungs- und Schließbewegung der Düsennadel **3** gesteuert wird in der Weise, dass bei Druckabsenkung im Steuerraum **6** die Düsennadel **3** vom Düsennadelsitz **21** abhebt und so die Einspritzöffnungen **20** freigibt und bei Druckanstieg im Steuerraum **6** die Düsennadel **3** gegen den Düsennadelsitz **21** gedrückt wird und die Einspritzöffnungen **20** verschließt. Die Druckänderung des Steuerraums **6** erfolgt durch eine in einer Ventilplatte **4** ausgebildete Zulaufbohrung **40,** über die gesteuert von einem nicht dargestellten Steuerventil unter Hochdruck stehender Kraftstoff zu- oder abgeführt werden kann.

Der Steuerraum **6** wird radial durch eine Hülse **5** begrenzt, die gleichzeitig die Düsennadel **3** axial führt.

Im Druckraum **22** stromabwärts des Hochdruckkanals **23** ist ein Drosselverbund **9** die Düsennadel **3** radial umgebend angeordnet. Der Drosselverbund **9** besteht aus einer Abdichtfläche **25** des Düsenkörpers **2,** einer Drosselhülse **10,** einem Mitnehmerring **30,** der Düsennadel **3,** einem Federteller **16** und einer Feder **17.**

Auf der äußeren Mantelfläche der Drosselhülse **10** sind Drosselanschliffe **11** ausgebildet, die einen vom Hub der Düsennadel **3** unabhängigen Strömungsquerschnitt bilden, so dass ein Leerlaufen des Druckraums **22** zwischen Drosselverbund **9** und Düsennadelsitz **21** vermieden wird. Um diese Funktion zu erfüllen, können die Drosselanschliffe **11** jedoch auch auf der Düsennadel **3,** dem Mitnehmerring **30** oder der inneren Mantelfläche der Drosselhülse **10** ausgebildet sein.

Die Funktionsweise des Drosselverbunds **9** ist wie folgt: Liegt die Düsennadel **3** mit ihrer Düsennadelspitze **35** am Düsennadelsitz **21** an, dann ist die Drosselhülse **10** zwischen der Abdichtfläche **25** des Düsenkörpers **2** auf der einen Seite und dem Federteller **16** auf der anderen Seite vorgespannt. Die Vorspannkraft wirkt von der mit dem Düsenkörper **2** fest verbundenen Ventilplatte **4** über die Hülse **5,** die Feder **17** und den Federteller **16** auf die Drosselhülse **10** ein. Ein Kraftstofffluss durch den Drosselverbund **9** erfolgt nur durch den Strömungsquerschnitt, der zwischen den Drosselanschliffen **11** und der Abdichtfläche **25** ausgebildet ist.

Wird der Druck im Steuerraum **6** abgesenkt, beginnt die Düsennadel **3** mit ihrer Öffnungshubbewegung, hebt vom Düsennadelsitz **21** ab und gibt die Einspritzöffnungen **20** frei; der Einspritzprozess von Kraftstoff in den Brennraum der Brennkraftmaschine beginnt. Bis zu einem Öffnungshub h der Düsennadel **3** wird die Drosselhülse **10** durch die Vorspannkraft der Feder **17** gegen die Abdichtfläche **25** gedrückt; der Strömungsquerschnitt, definiert durch Drosselanschliffe **11** und Abdichtfläche **25,** bleibt konstant.

Bei dem Öffnungshub h kommt der mit der Düsennadel **3** durch einen Pressverband fest verbundene Mitnehmerring **30** formschlüssig mit der Drosselhülse **10** in Eingriff und hebt die Drosselhülse **10** von der Abdichtfläche **25** ab. Dadurch wird ein Spalt zwischen Drosselhülse **10** und Düsenkörper **2** aufgesteuert. Mit zunehmender Öffnungshubbewegung der Düsennadel **3** wird der Spalt vergrößert und so die Drosselwirkung des Drosselverbunds **9** verringert.

Vor Beginn der Schließbewegung am Ende des Einspritzprozesses ist die Drosselhülse **10** durch den Mitnehmerring **30** und die Feder **17** fixiert; zwischen Abdichtfläche **25** und Drosselhülse **10** befindet sich ein Spalt. Der Drosselverbund **9** weist einen vergleichsweise großen Strömungsquerschnitt auf, der zum einen aus dem Spalt zwischen Abdichtfläche **25** und Drosselhülse **10** besteht und zum anderen aus dem Strömungsquerschnitt, der durch die Drosselanschliffe **11** definiert wird.

Der Druck im Steuerraum **6** wird anschließend wieder erhöht, so dass die Düsennadel **3** mit ihrer Schließbewegung in Richtung des Düsennadelsitzes **21** beginnt, während der sich der Spalt zwischen Abdichtfläche **25** und Drosselhülse **10** verringert. Bis zum Restschließhub h steht der Mitnehmerring **30** in Eingriff mit der Drosselhülse **10.** Beim Restschließhub h kommt es zum Kontakt zwischen Drosselhülse **10** und Düsenkörper **2** an der Abdichtfläche **25;** der Spalt zwischen Drosselhülse **10** und Abdichtfläche **25** wird geschlossen, so dass nur noch der Strömungsquerschnitt bestehen bleibt, der durch die Drosselanschliffe **11** definiert wird. Gleichzeitig wird der Eingriff zwischen Mitnehmerring **30** und Drosselhülse **10** aufgehoben, so dass die Drosselhülse **10** zwischen der Abdichtfläche **25** des Düsenkörpers **2** und dem Federteller **16** durch die Feder **17** verspannt ist. Am Ende der Schließbewegung wird die Düsennadel **3** mit ihrer Düsennadelspitze **35** gegen den Düsennadelsitz **21** gedrückt und verschließt so die Einspritzöffnungen **20** wieder. Es gelangt kein Kraftstoff mehr in den Brennraum.

Zusammenfassend beschreibt die dargestellte Ausführungsform eine hubvariable Drossel- bzw. Ventilfunktion zwischen Abdichtfläche **25** und Drosselhülse **10,** die folgende Bereiche aufweist:
- Bereich 1: Öffnungshubbewegung der Düsennadel **3** von ihrer Anlage am Düsennadelsitz **21** bis zu einem definierten Hub h: die Drosselhülse **10** steht in Anlage zur Abdichtfläche **25** des Düsenkörpers **2** und wird durch die Feder **17** mit der Abdichtfläche **25** verspannt. Es findet kein Kraftstofffluss durch die Drosselstelle statt.
- Bereich 2: Öffnungshubbewegung der Düsennadel **3** vom Hub h bis zu ihrem maximalen Hub: ein Spalt zwischen der Drosselhülse **10** und der Abdichtfläche **25** wird aufgesteuert und definiert so den Strömungsquerschnitt der Drosselstelle, der mit zunehmenden Hub größer wird. Die Feder **17** verspannt die Drosselhülse **10** gegen den Düsennadelabsatz **30** bzw. den Mitnehmerring **30.** Kraftstoff fließt durch die Drosselstelle.

Zu beiden Bereichen ist eine konstante zweite Drosselfunktion parallel geschaltet, die stromabwärts vom Drosselverbund **9** ein Leerlaufen des Druckraums **22** verhindert.

Die zweite Drosselfunktion wird durch den Strömungsquerschnitt der Drosselanschliffe **11** gebildet, der über die Öffnungshubbewegung der Düsennadel **3** konstant bleibt.

**Fig.2** zeigt den mit II bezeichneten Ausschnitt der **Fig.1** eines weiteren Ausführungsbeispiels des Drosselverbunds **9,** bei dem anstelle von Anschliffen auf der äußeren Mantelfläche der Drosselhülse **10** zumindest eine Hülsenbohrung **12** verwendet wird. Der Durchmesser der Hülsenbohrung **12** bzw. die Summe der Durchmesser der Hülsenbohrungen **12** bestimmen den Strömungsquerschnitt der während Öffnungs- und Schließbewegung konstanten Drosselverbindung.

Weiterhin zeigt **Fig.2** die Abdichtfläche **25** als Kegelausführung mit einem Öffnungswinkel von etwa 70°.

**Fig.3** zeigt einen Längsschnitt durch ein erfindungsgemäßes Kraftstoffeinspritzventil **1** zur Veranschaulichung des Herstellungsverfahrens: Es wird der Aufpressprozess des Mitnehmerrings **30** auf die Düsennadel **3** unter Einstellung des definierten Hubs h veranschaulicht, ab dem im Betrieb während der Öffnungshubbewegung der Düsennadel **3** der Mitnehmerring **30** in Eingriff mit der Drosselhülse **10** kommt.

Vom düsennadelsitzabgewandten Ende werden Mitnehmerring **30,** eine Hublehre **50** und die Drosselhülse **10** auf die Düsennadel **3** aufgestreift. Anschließend wird eine Montageeinheit **60** aufgesetzt. Die Montageeinheit **60** wird kraftgesteuert in Richtung des Düsennadelsitzes **21** verschoben, bis die Drosselhülse **10** in Anlage zur Abdichtfläche **25** des Düsenkörpers **2** kommt. Mit dem Kontakt von Drosselhülse **10** zur Abdichtfläche **25** steigt die Aufpresskraft sprunghaft an und der kraftgesteuerte Aufpressprozess wird beendet.

Die Düsennadel ist so gestaltet, dass sie in einem Aufpressbereich **28,** dem Bereich, in dem der Pressverband aus Mitnehmerring **30** und Düsennadel **3** nach der Montage sitzt, den größten Durchmesser bis zum düsennadelsitzabgewandten Ende aufweist. Das Übermaß zwischen Außendurchmesser der Düsennadel im Aufpressbereich **28** und Innendurchmesser des Mitnehmerrings **30** bestimmt dabei sowohl die Aufpresskraft in der Montage als auch die Haltekraft im späteren Betrieb. Hublehre **50** und Drosselhülse **10** sind mit einem Spiel zur Düsennadel **3** versehen und können dadurch nahezu reibungsfrei auf die Düsennadel **3** aufgeschoben werden. Die Höhe h der Hublehre **50** entspricht genau dem definierten Hub h, ab dem im Betrieb während der Öffnungshubbewegung der Düsennadel **3** der Mitnehmerring **30** in Eingriff mit der Drosselhülse **10** kommt.

Nach Beendigung des Aufpressprozesses des Mitnehmerrings **30** werden die Montageeinheit **60** und die Drosselhülse **10** von der Düsennadel **3** abgezogen, die Hublehre **50** entfernt und die Drosselhülse **10** wieder aufgesetzt. Anschließend wird mit den restlichen Montageschritten, z.B. Aufsetzen von Federteller und Feder, fortgefahren.

## Patentansprüche

1. Kraftstoffeinspritzventil 1 für Brennkraftmaschinen zur Einspritzung von Kraftstoff unter hohem Druck mit einem in einem Düsenkörper 2 ausgebildeten Druckraum 22, in dem eine Düsennadel 3 längsverschiebbar angeordnet ist, wobei die Düsennadel 3 durch ihre Längsbewegung mit einem Düsennadelsitz 21 zusammenwirkt und dadurch wenigstens eine Einspritzöffnung 20 öffnet und schließt, wobei auf der Düsennadel 3 eine Drosselhülse 10 längsverschiebbar geführt ist, wobei bei Anlage der Düsennadel 3 an den Düsennadelsitz 21 die Drosselhülse 10 gegen eine Abdichtfläche 25 des Düsenkörpers 2 verspannt ist, und wobei die Düsennadel 3 bei ihrer Öffnungshubbewegung mit einem Düsennadelabsatz 30 an der Drosselhülse 10 zur Anlage kommt und diese von der Abdichtfläche 25 abhebt und dadurch einen Spalt zwischen Drosselhülse 10 und Abdichtfläche 25 aufsteuert, wobei der Düsennadelabsatz 30 an einem separaten Teil, einem Mitnehmerring 30, ausgeführt ist und ortsfest auf der Düsennadel 3 angeordnet ist, wobei die Verbindung von Mitnehmerring 30 und Düsennadel 3 als Pressverband ausgeführt ist,
**dadurch gekennzeichnet, dass** zumindest ein Drosselanschliff 11 auf der inneren Mantelfläche des Mitnehmerrings 30 im Bereich des Pressverbandes von Mitnehmerring 30 und Düsennadel 3 ausgebildet ist, der einen Durchflussquerschnitt bildet, so dass Kraftstoff im Druckraum 22 durch den Durchflussquerschnitt zu der Einspritzöffnung 20 nachströmen kann.

2. Kraftstoffeinspritzventil 1 nach Anspruch 1, **dadurch gekennzeichnet, dass** die Drosselhülse 10 im düsennadelsitzfernen Bereich des Druckraums 22 angeordnet ist.

3. Kraftstoffeinspritzventil 1 nach einem der vorhergehenden Ansprüche, **dadurch gekennzeichnet, dass** die Drosselhülse 10 durch eine Feder 17 gegen die Abdichtfläche 25 vorgespannt ist, wenn die Düsennadel 3 in Anlage an den Düsennadelsitz 21 steht.

4. Kraftstoffeinspritzventil 1 nach einem der vorhergehenden Ansprüche, **dadurch gekennzeichnet, dass** die Drosselhülse 10 durch eine Feder 17 gegen den Düsennadelabsatz 30 bzw. Mitnehmerring 30 vorgespannt ist, wenn die Düsennadel 3 bei ihrer Öffnungshubbewegung mit dem Düsennadelabsatz 30 bzw. Mitnehmerring 30 an der Drosselhülse 10 zur Anlage kommt und diese von der Abdichtfläche 25 abhebt.

5. Kraftstoffeinspritzventil 1 nach Anspruch 3 oder 4, **dadurch gekennzeichnet, dass** zwischen Drosselhülse 10 und Feder 17 ein Federteller 16 angeordnet ist, an dem die Feder 17 anliegt.

6. Kraftstoffeinspritzventil 1 nach einem der Ansprüche 3 bis 5, **dadurch gekennzeichnet, dass** die Feder 17 die Düsennadel 3 umgibt.

7. Kraftstoffeinspritzventil 1 nach einem der vorhergehenden Ansprüche, **dadurch gekennzeichnet, dass** zumindest eine Hülsenbohrung 12 in der Drosselhülse 10 ausgebildet ist, so dass bei Anlage der Drosselhülse 10 an die Abdichtfläche 25 Kraftstoff im Druckraum 22 durch die Hülsenbohrung 12 zu der Einspritzöffnung 20 nachströmen kann.

8. Kraftstoffeinspritzventil 1 nach einem der vorhergehenden Ansprüche, **dadurch gekennzeichnet, dass** die Abdichtfläche 25 in Richtung.des Düsennadelsitzes 21 verjüngend ausgebildet ist, vorzugsweise mit einem Öffnungswinkel von 45° bis 90°, insbesondere 70°.

9. Kraftstoffeinspritzventil 1 nach einem der vorhergehenden Ansprüche, **dadurch gekennzeichnet, dass** die Düsennadel 3 an ihrem dem Düsennadelsitz 21 abgewandten Ende in einer Hülse 5 geführt ist und einen Steuerraum 6 begrenzt.

10. Verfahren zur Herstellung eines Kraftstoffeinspritzventils 1 für Brennkraftmaschinen zur Einspritzung von Kraftstoff unter hohem Druck mit einem in einem Düsenkörper 2 ausgebildeten Druckraum 22, in dem eine Düsennadel 3 längsverschiebbar angeordnet ist, wobei die Düsennadel 3 durch ihre Längsbewegung mit einem Düsennadelsitz 21 zusammenwirkt und dadurch wenigstens eine Einspritzöffnung 20 öffnet und schließt, wobei auf der Düsennadel 3 eine Drosselhülse 10 längsverschiebbar geführt ist, und wobei bei Anlage der Düsennadel 3 an den Düsennadelsitz 21 die Drosselhülse 10 gegen eine Abdichtfläche 25 des Düsenkörpers 2 verspannt ist, und wobei die Düsennadel 3 bei ihrer Öffnungshubbewegung mit einem auf der Düsennadel 3 als Pressverband angeordneten Mitnehmerring 30 an der Drosselhülse 10 zur Anlage kommt und diese von der Abdichtfläche 25 abhebt und dadurch einen Spalt zwischen Drosselhülse 10 und Abdichtfläche 25 aufsteuert,
durch folgende Schritte gekennzeichnet:
a) Anlegen der Düsennadel 3 mit der Düsennadelspitze 35 an den Düsennadelsitz 21 des Düsenkörpers 2.
b) Aufstecken des Mitnehmers 30 auf das dem Düsennadelsitz abgewandte Ende der Düsennadel 3.
c) Aufstecken einer Hublehre 50 auf das dem Düsennadelsitz abgewandte Ende der Düsennadel 3.
d) Aufstecken der Drosselhülse 10 auf das dem Düsennadelsitz abgewandte Ende der Düsennadel 3.
e) Aufstecken einer Montageeinheit 60 auf das dem Düsennadelsitz abgewandte Ende der Düsennadel 3.
f) Verschieben des Verbandes aus Montageeinheit 60, Drosselhülse 10, Hublehre 50 und Mitnehmerring 30 auf der Düsennadel 3 entlang ihrer Längsachse in Richtung des Düsennadelsitzes 21 gegen die Reibungskraft des Pressverbandes aus Düsennadel 3 und Mitnehmerring 30, bis die Drosselhülse 10 in Anschlag zur Abdichtfläche 25 steht.
g) Abziehen von Montageeinheit 60, Drosselhülse 10 und Hublehre 50 von der Düsennadel 3.
h) Aufstecken der Drosselhülse 10 auf das dem Düsennadelsitz abgewandte Ende der Düsennadel 3.

## Claims

1. Fuel injection valve 1 for internal combustion engines for the injection of fuel at high pressure, having a pressure chamber 22 which is formed in a nozzle body 2 and in which a nozzle needle 3 is arranged in longitudinally displaceable fashion, wherein the nozzle needle 3 interacts, by way of its longitudinal movement, with a nozzle needle seat 21 and thereby opens and closes at least one injection opening 20, wherein a throttle sleeve 10 is guided in longitudinally displaceable fashion on the nozzle needle 3, wherein, when the nozzle needle 3 abuts against the nozzle needle seat 21, the throttle sleeve 10 is braced against a sealing surface 25 of the nozzle body 2, and wherein the nozzle needle 3, during its opening stroke movement, enters into abutment with a nozzle needle shoulder 30 on the throttle sleeve 10 and lifts said throttle sleeve from the sealing surface 25 and thereby opens up a gap between throttle sleeve 10 and sealing surface 25, wherein the nozzle needle shoulder 30 is formed on a separate part, a driver ring 30, and is arranged positionally fixedly on the nozzle needle 3, wherein the connection of driver ring 30 and nozzle needle 3 is in the form of a interference fit, **characterized in that** at least one throttling ground portion 11 is formed on the inner shell surface of the driver ring 30 in the region of the interference fit of driver ring 30 and nozzle needle 3, which throttling ground portion forms a throughflow cross section such that fuel in the pressure chamber 22 can flow to the injection opening 20 through the throughflow cross section.

2. Fuel injection valve 1 according to Claim 1, **characterized in that** the throttle sleeve 10 is arranged **in that** region of the pressure chamber 22 which is remote from the nozzle needle seat.

3. Fuel injection valve 1 according to one of the preceding claims, **characterized in that** the throttle sleeve 10 is preloaded by way of a spring 17 against the sealing surface 25 when the nozzle needle 3 is in abutment against the nozzle needle seat 21.

4. Fuel injection valve 1 according to one of the preceding claims, **characterized in that** the throttle sleeve 10 is preloaded by way of a spring 17 against the nozzle needle shoulder 30 or driver ring 30 when the nozzle needle 3, during its opening stroke movement, enters into abutment, by way of the nozzle needle shoulder 30 or driver ring 30, with the throttle sleeve 10 and lifts said throttle sleeve from the sealing surface 25.

5. Fuel injection valve 1 according to Claim 3 or 4, **characterized in that**, between the throttle sleeve 10 and spring 17, there is arranged a spring disk 16 against which the spring 17 abuts.

6. Fuel injection valve 1 according to one of Claims 3 to 5, **characterized in that** the spring 17 surrounds the nozzle needle 3.

7. Fuel injection valve 1 according to one of the preceding claims, **characterized in that** at least one sleeve bore 12 is formed in the throttle sleeve 10, such that, when the throttle sleeve 10 is in abutment against the sealing surface 25, fuel in the pressure chamber 22 can flow to the injection opening 20 through the sleeve bore 12.

8. Fuel injection valve 1 according to one of the preceding claims, **characterized in that** the sealing surface 25 is formed so as to taper in the direction of the nozzle needle seat 21, preferably with an opening angle of 45° to 90°, in particular 70°.

9. Fuel injection valve 1 according to one of the preceding claims, **characterized in that** the nozzle needle 3, at its end averted from the nozzle needle seat 21, is guided in a sleeve 5 and delimits a control chamber 6.

10. Method for producing a fuel injection valve 1 for internal combustion engines for the injection of fuel at high pressure, having a pressure chamber 22 which is formed in a nozzle body 2 and in which a nozzle needle 3 is arranged in longitudinally displaceable fashion, wherein the nozzle needle 3 interacts, by way of its longitudinal movement, with a nozzle needle seat 21 and thereby opens and closes at least one injection opening 20, wherein a throttle sleeve 10 is guided in longitudinally displaceable fashion on the nozzle needle 3, wherein, when the nozzle needle 3 abuts against the nozzle needle seat 21, the throttle sleeve 10 is braced against a sealing surface 25 of the nozzle body 2, and wherein the nozzle needle 3, during its opening stroke movement, enters into abutment with a nozzle needle shoulder 30 on the throttle sleeve 10 and lifts said throttle sleeve from the sealing surface 25 and thereby opens up a gap between throttle sleeve 10 and sealing surface 25,
**characterized by** the following steps:
a) Placing the nozzle needle 3 in abutment, by way of the nozzle needle tip 35, against the nozzle needle seat 21 of the nozzle body 2.
b) Mounting the driver 30 onto that end of the nozzle needle 3 which is averted from the nozzle needle seat.
c) Mounting a stroke calliper 50 onto that end of the nozzle needle 3 which is averted from the nozzle needle seat.
d) Mounting the throttle sleeve 10 onto that end of the nozzle needle 3 which is averted from the nozzle needle seat.
e) Mounting an installation unit 60 onto that end of the nozzle needle 3 which is averted from the nozzle needle seat.
f) Moving the installation composed of installation unit 60, throttle sleeve 10, stroke calliper 50 and driver ring 30 on the nozzle needle 3 along the longitudinal axis thereof in the direction of the nozzle needle seat 21, counter to the friction force of the interference fit of nozzle needle 3 and driver ring 30, until the throttle sleeve 10 is in abutment against the sealing surface 25.
g) Pulling the installation unit 60, throttle sleeve 10 and stroke calliper 50 off the nozzle needle 3.
h) Mounting the throttle sleeve 10 onto that end of the nozzle needle 3 which is averted from the nozzle needle seat.

## Revendications

1. Soupape d'injection de carburant 1 pour moteurs à combustion interne, pour l'injection de carburant à haute pression, comprenant un espace de pression 22 réalisé dans un corps de buse 2, dans lequel est disposé un pointeau de buse 3 déplaçable longitudinalement, le pointeau de buse 3 coopérant par son mouvement longitudinal avec un siège de pointeau de buse 21 et de ce fait ouvrant et fermant au moins une ouverture d'injection 20, une douille d'étranglement 10 étant guidée de manière déplaçable longitudinalement sur le pointeau de buse 3, la douille d'étranglement 10, lors de l'application du pointeau de buse 3 contre le siège de pointeau de buse 21, étant serrée contre une surface d'étanchéité 25 du corps de buse 2, et le pointeau de buse 3, lors de son mouvement de course d'ouverture, venant en appui avec un épaulement de pointeau de buse 30 contre la douille d'étranglement 10 et soulevant celle-ci de la surface d'étanchéité 25 et commandant de ce fait à l'ouverture une fente entre la douille d'étranglement 10 et la surface d'étanchéité 25, l'épaulement de pointeau de buse 30 étant réalisé au niveau d'une partie séparée, une bague d'entraînement 30, et étant disposé fixement sur le pointeau de buse 3, la connexion de la bague d'entraînement 30 et du pointeau de buse 3 étant réalisée sous forme d'assemblage par pressage, **caractérisée en ce qu'**au moins un biseau d'étranglement 11 est réalisé sur la surface d'enveloppe intérieure de la bague d'entraînement 30 dans la région de l'assemblage par pressage de la bague d'entraînement 30 et du pointeau de buse 3, et forme une section transversale d'écoulement de telle sorte que du carburant puisse s'écouler dans l'espace de pression 22 à travers la section transversale d'écoulement jusqu'à l'ouverture d'injection 20.

2. Soupape d'injection de carburant 1 selon la revendication 1, **caractérisée en ce que** la douille d'étranglement 10 est disposée dans la région éloignée du siège de pointeau de buse de l'espace de pression 22.

3. Soupape d'injection de carburant 1 selon l'une quelconque des revendications précédentes, **caractérisée en ce que** la douille d'étranglement 10 est précontrainte par un ressort 17 contre la surface d'étanchéité 25 lorsque le pointeau de buse 3 est en appui contre le siège de pointeau de buse 21.

4. Soupape d'injection de carburant 1 selon l'une quelconque des revendications précédentes, **caractérisée en ce que** la douille d'étranglement 10 est précontrainte par un ressort 17 contre l'épaulement de pointeau de buse 30 ou la bague d'entraînement 30, lorsque le pointeau de buse 3 vient en appui lors de son mouvement de course d'ouverture avec l'épaulement de pointeau de buse 30 ou la bague d'entraînement 30 contre la douille d'étranglement 10 et soulève celle-ci de la surface d'étanchéité 25.

5. Soupape d'injection de carburant 1 selon la revendication 3 ou 4, **caractérisée en ce qu'**entre la douille d'étranglement 10 et le ressort 17 est disposée une coupelle de ressort 16 contre laquelle s'applique le ressort 17.

6. Soupape d'injection de carburant 1 selon l'une quelconque des revendications 3 à 5, **caractérisée en ce que** le ressort 17 entoure le pointeau de buse 3.

7. Soupape d'injection de carburant 1 selon l'une quelconque des revendications précédentes, **caractérisée en ce qu'**au moins un alésage, de buse 12 est réalisé dans la douille d'étranglement 10 de telle sorte que lors de l'appui de la douille d'étranglement 10 contre la surface d'étanchéité 25, du carburant puisse s'écouler dans l'espace de pression 22 à travers l'alésage de douille 12 jusqu'à l'ouverture d'injection 20.

8. Soupape d'injection de carburant 1 selon l'une quelconque des revendications précédentes, **caractérisée en ce que** la surface d'étanchéité 25 est réalisée de manière à se rétrécir dans la direction du siège de pointeau de buse 21, de préférence avec un angle d'ouverture de 45° à 90°, en particulier de 70°.

9. Soupape d'injection de carburant 1 selon l'une quelconque des revendications précédentes, **caractérisée en ce que** le pointeau de buse 3 est guidé au niveau de son extrémité opposée au siège de pointeau de buse 21 dans une douille 5 et délimite un espace de commande 6.

10. Procédé de fabrication d'une soupape d'injection de carburant 1 pour moteurs à combustion interne pour injection de carburant à haute pression, comprenant un espace de pression 22 réalisé dans un corps de buse 2, dans lequel un pointeau de buse 3 est déplaçable longitudinalement, le pointeau de buse 3 coopérant par son mouvement longitudinal avec un siège de pointeau de buse 21 et de ce fait ouvrant et fermant au moins une ouverture d'injection 20, une douille d'étranglement 10 étant guidée de manière déplaçable longitudinalement sur le pointeau de buse 3, la douille d'étranglement 10, lors de l'application du pointeau de, buse 3 contre le siège de pointeau de buse 21, étant serrée contre une surface d'étanchéité 25 du corps de buse 2, et le pointeau de buse 3, lors de son mouvement de course d'ouverture, venant en appui avec une bague d'entraînement 30 disposée sous forme d'assemblage par pressage sur le pointeau de buse 3 contre la douille d'étranglement 10 et soulevant celle-ci de la surface d'étanchéité 25 et commandant de ce fait à l'ouverture une fente entre la douille d'étranglement 10 et la surface d'étanchéité 25, **caractérisé par** les étapes suivantes :
a) application du pointeau de buse 3 avec la pointe de pointeau de buse 35 contre le siège de pointeau de buse 21 du corps de buse 2,
b) enfichage du dispositif d'entraînement 30 sur l'extrémité du pointeau de buse 3 opposée au siège de pointeau de buse,
c) enfichage d'un gabarit de levage 50 sur l'extrémité du pointeau de buse 3 opposée au siège de pointeau de buse,
d) enfichage de la douille d'étranglement 10 sur l'extrémité du pointeau de buse 3 opposée au siège de pointeau de buse,
e) enfichage d'une unité de montage 60 sur l'extrémité du pointeau de buse 3 opposée au siège de pointeau de buse,
f) déplacement de l'assemblage constitué de l'unité de montage 60, de la douille d'étranglement 10, du gabarit de levage 50 et de la bague d'entraînement 30 sur le pointeau de buse 3 le long de son axe longitudinal dans la direction du siège de pointeau de buse 21 à l'encontre de la force de friction de l'assemblage par pressage constitué du pointeau de buse 3 et de la bague d'entraînement 30, jusqu'à ce que la douille d'étranglement 10 vienne en butée contre la surface d'étanchéité 25,
g) enlèvement de l'unité de montage 60, de la douille d'étranglement 10 et du gabarit de levage 50 du pointeau de buse 3,
h) enfichage de la douille d'étranglement 10 sur l'extrémité du pointeau de buse 3 opposée au siège de pointeau de buse.
